# EUROPÄISCHE PATENTANMELDUNG

(11) **EP 1 690 635 A2**
(43) Veröffentlichungstag der Anmeldung: **16.08.2006**
(21) Anmeldenummer: 06002714.1
(22) Anmeldetag: 10.02.2006
(51) Int. Cl.: B25B 13/48, A62C 37/20

(54) **Vorrichtung und Verfahren zur maschinellen Montage von Sprinklern**

(30) Priorität: 15.02.2005 DE 102005007013
(71) Anmelder: Minimax GmbH & Co KG, 23840 Bad Oldesloe (DE)
(72) Erfinder: Rönnfeldt, Frank, 23843 Travenbrück/OT.Sühlen (DE)
(74) Vertreter: Lüdtke, Frank

(57) **Zusammenfassung**

Die Erfindung betrifft eine Vorrichtung zur maschinellen Montage von Sprinklern für Feuerlöschanlagen auf Einschraubgewinde von Feuerlöschleitungen, wobei eine den Sprinkler (8) umgreifende Montagevorrichtung (9) an ihrem einen Ende eine Angriffsmöglichkeit (1) zur Übertragung eines maschinellen Antriebes, an ihrem anderen Ende eine Aufnahme- und Fixiermöglichkeit (7) für den Sprinkler (8) und mittig einen Freiraum (4) für den Sprinkler (8) während der maschinellen Montage aufweist, wobei mittels Montageschlitz (5) und Anschlag (6) eine lagesichere Positionierung des Sprinklers (8) in der Montagevorrichtung (9) erreicht wird, und ein Verfahren zur Montage von Sprinklern.

Verfahren und Vorrichtung haben den Vorteil, daß Sprinkler maschinell montiert werden können, wobei Vorteile wie eine schnelle und sichere Montage bei günstigen Arbeitsbedingungen für den Monteur ohne eine Beschädigung des Sprinklers zu erreichen sind.

## Beschreibung

Die Erfindung betrifft eine Vorrichtung zur maschinellen Montage von Sprinklern für Feuerlöschanlagen auf Einschraubgewinde von Feuerlöschleitungen entsprechend den Merkmalen des ersten Patentanspruches und ein Verfahren zur maschinellen Montage von Sprinklern.

Die Erfindung ist überall dort vorteilhaft nutzbar, wo Sprinkler in Einschraubgewinde von Feuerlöschleitungen mit einer definierten Kraft und in kürzerer Zeit bei für den Monteur angenehmen Bedingungen eingeschraubt werden müssen. Das ist besonders dort der Fall, wo eine Vielzahl von Sprinklern in einem Gebäude oder einem anderen entsprechenden Raum zu montieren sind.

Bei Sprinklern handelt es sich um wärmeempfindliche Elemente für Feuerlöschanlagen, wobei an einem Ende des Sprinklers ein Einschraubgewinde für die Feuerlöschleitung angeordnet ist. Mit diesem Einschraubgewinde wird der Sprinkler mit einer definierten Kraft in das Gewinde der Feuerlöschleitung eingeschraubt. Vom Sockel des Sprinklers führen Sprinklerarme zum Sprühteller, der für ein Verteilen der Löschflüssigkeit sorgt. Zwischen dem Sprühteller und dem Sockel des Sprinklers ist ein Thermoelement oder Berstkörper angeordnet, der bei Überschreiten einer bestimmten Temperatur zerplatzt und den Weg des Löschwassers auf den Sprinklerteller freigibt. Das zerbrechliche Thermoelement wird von einer exakt eingestellten Kraft im Sprinkler fixiert. Ein Überschreiten dieser Kraft führt zum Bersten des Elementes, ein Unterschreiten dieser Kraft zu Undichtheiten. Deshalb ist diese Kraft mit höchster Präzision einzustellen. Der Transport und die Montage des Sprinklers müssen mit äußerster Vorsicht erfolgen.

Aus *DE 103 11 102 A1* geht eine Schutzvorrichtung für ein wärmeempfindliches Element eines Sprinklerkopfes hervor, bei dem beidseitig der Sprinklerarme miteinander verbundene Schilde angeordnet sind, wobei der Sprinklerkörper zum Transport und zur Montage von einem Steckschlüssel umgeben werden, mit dem der Sprinkler mit seinem Gewinde in die Befestigung eingeschraubt und danach mittels Steckschlüssel mit einer vorgegebenen Kraft befestigt wird. Nach dem Festdrehen mittels Montageschlüssel können sowohl die Schutzvorrichtung als auch die beiden Schilde um die Sprinklerarme entfernt werden.

Üblicherweise erfolgt die Montage von Sprinklern von Hand und ohne die in DE 103 11 102 A1 beschriebene Schutzvorrichtung, indem der Monteur den Sprinkler in das dafür vorgesehene Gewinde der Feuerlöschleitung einschraubt, wonach der Sprinkler wie beschrieben mittels Montageschlüssel und einer definierten Kraft festgezogen wird. Diese Arbeiten müssen in der Regel durch den Monteur über Kopf ausgeführt werden, was ermüdend ist zu Fehlern bei der Montage führen kann. Weiterhin wird für die Montage auf diese Weise erheblich viel Zeit benötigt. Beim Einschrauben mittels Montageschlüssel kann es zu einem zu geringen Einschrauben des Sprinklers und damit zu Leckagen kommen bzw. ein zu tiefes Einschrauben des Sprinklers, was Nachbesserungen zur Folge hat. Die Überkopfarbeit des Monteurs kann weiterhin zur Folge haben, daß durch das Abrutschen mit dem Montageschlüssel Beschädigungen am Sechskant des Sprinklers entstehen. Es sind von jeher Bestrebungen unternommen worden, Sprinkler zeitsparend und maschinell zu montieren. Alle Versuche hatten allerdings zur Folge, daß es zu Veränderungen der Einstellkraft am Berstelement kam oder zu dessen Beschädigung.

Aus *DE 299 23 523 U1* geht ein Handhalter für Sprinkler oder Sprühköpfe hervor, der mittels Bajonet montiert wird. Diese Art der Befestigung ist aber für herkömmliche Sprinkler umständlich und teuer und daher nicht so ohne weiteres auf diese übertragbar.

In *US 4 085 633* ist eine Vorrichtung zur manuellen Montage von Sprinklern für Feuerlöschanlagen beschrieben, bei der der Sprinkler von einer Montagevorrichtung ergriffen wird, ein Freiraum für den Sprinkler besteht und ein Montageschlitz vorhanden ist. Nachteilig ist, daß diese Vorrichtung manuell zu bedienen ist und einen aufwendigen Greif- und Schließmechanismus aufweist.

Aus *US 2002*/*009 6023 A 1* ist ein maschineller Antrieb zur Montage von Gartensprinklern bekannt. Das Montageteil umfaßt den Sprinklerkörper direkt, was für Sprinkler in Feuerlöschanlagen nicht möglich ist, da das im Sprinklerkörper befindliche Auslöseelement dadurch beschädigt werden kann. Damit ist die vorgeschlagene Vorrichtung zur Montage von Sprinklern in Feuerlöschanlagen ungeeignet.

Aus *US 6 487 942 B1* geht eine Vorrichtung zum Erfassen von Sprinklern hervor, die am Sprinklergewinde angreift und mit der Hand zu betätigen ist. Diese entspricht dem Stand der Technik, nach dem Sprinkler an ihrem Gewinde erfaßt und per Hand eingeschraubt werden.

Es ist daher Aufgabe der Erfindung, eine Möglichkeit zu finden, Sprinkler auf einfache Weise und schnell zu montieren, wobei ein definierter Krafteintrag beim Einschrauben des Sprinklers gewährleistet sein soll und es nicht zum Verstellen der Andruckkraft auf das Auslöseelement kommt.

Diese Aufgabe wird durch eine Vorrichtung zur maschinellen Montage von Sprinklern für Feuerlöschanlagen nach den Merkmalen des ersten Patentanspruches und ein Verfahren zur maschinellen Montage von Sprinklern für Feuerlöschanlagen gelöst.

Die vorgeschlagene Lösung sieht vor, daß eine den Sprinkler umgreifende Montagevorrichtung vorhanden ist, die den Sprinkler schützt und es gleichzeitig erlaubt, daß Kräfte oder Drehmomente, die an die Montagevorrichtung angreifen, auf die Angriffsflächen oberhalb des Einschraubgewindes des Sprinklers übertragen werden. Die umgreifende Montagevorrichtung ist nußförmig ausgebildet, daher soll im Folgenden von einer Montagenuß die Rede sein, an deren einem Ende eine Angriffsmöglichkeit zur Übertragung eines maschinellen Antriebs vorhanden ist, wobei an deren anderem Ende eine Aufnahme und eine Fixierung für den Sprinkler angeordnet ist. Die Angriffsmöglichkeit zur Übertragung eines maschinellen Antriebes ist als Innenmehrkant, vorzugsweise als Innenvierkant, ausgebildet. Da Sprinkler zum Einschrauben in der Regel ein Sechskant aufweisen, an dem der Montageschlüssel angreift, ist zur Aufnahme und Fixierung des Sprinklers ein Innensechskant angeordnet. Sollten Sprinkler aus besonderen Gründen mit Innenvierkant oder in anderen Formen ausgebildet sein, dann weist die Aufnahme zur Fixierung des Sprinklers an einem Ende der Sprinklernuß eine entsprechende Form auf. Alternativ kann der maschinelle Antrieb an der über einem Außenmehrkant, vorzugsweise über einem Außensechskant erfolgen.

Damit der Sprinkler mittig in den Freiraum der Sprinklernuß in der lagerichtigen Position eingeführt werden kann, ist in dieser ein Montageschlitz angeordnet.

Eine Seite der Sprinklernuß weist eine Abflachung auf. Weiterhin ist im Bereich des Innensechskantes ein Sprinkleranschlag angeordnet, der gewährleistet, daß die Kraftübertragung nur über die Schlüsselflächen erfolgt und somit eine Beschädigung während der Montage verhindert wird.

In die Angriffsmöglichkeit zur Übertragung eines maschinellen Antriebes muß ein Übertragungselement in die eine Seite der Vorrichtung eingeführt werden, in vorteilhafter Weise ein Vierkant, vorzugsweise ein Vierkantwerkzeugschaft, der für eine Verbindung zwischen dem Antrieb der Sprinklernuß sorgt. Vorteilhaft ist es, diesen Werkzeugschaft mit einem Sicherungsstift in seiner Bohrung zu sichern. Damit ist gewährleistet, daß sich die Sprinklernuß nicht unbeabsichtigt vom Werkzeugschaft lösen kann. Der Werkzeugschaft selbst wird mittels Motorkraft getrieben. Als Antrieb kann beispielsweise ein Akkubohrschrauber Verwendung finden, mit dem ein vorgegebenes Drehmoment, beispielsweise von ca. 20 Nm eingestellt wird. Mittels diesem Akkuschrauber wird dann der Sprinkler schnell und sicher mit einem definierten Drehmoment eingedreht, wobei für den Monteur günstige Arbeitsbedingungen herrschen und von guten Qualität der Montage bei hoher Montagegeschwindigkeit ausgegangen werden kann, wobei eine Beschädigung des Sprinklers nicht erfolgt.

Zur Montage setzt der Monteur die Sprinkler eines Raumes in das Einschraubgewinde der Feuerlöschleitungen ein, indem er ihn per Hand einige Gewindegänge einschraubt. Danach wird die Sprinklermontagevorrichtung, vorzugsweise die Sprinklernuß, positionsgerecht so über den Sprinkler geführt, daß das Innensechskant der Sprinklernuß und der Sechskant des Sprinklers übereinstimmen, wonach das Innensechskant der Sprinklernuß auf das Sechskant des Sprinklers geschoben wird. Danach kann der elektrische Antrieb, beispielsweise ein Akkuschrauber mit Getriebe, auf den Werkzeugschaft an der Sprinklernuß aufgesetzt werden, wonach das Einschrauben der Sprinklernuß bis zu einem vorgegebenen Widerstand erfolgt, der im Getriebe des Akkuschraubers eingestellt wurde. Nachdem dieser Widerstand erreicht ist, ist der Einschraubvorgang beendet und Akkuschrauber mit Sprinklernuß können abgenommen werden.

Im Folgenden soll die Erfindung an neun Figuren und einem Ausführungsbeispiel beschrieben werden. Die Figuren zeigen:
- Figur 1:: Montagenuß für einen Sprinkler im Teilschnitt
- Figur 2:: Montagenuß für einen Sprinkler im Teilschnitt in Seitenansicht
- Figur 3:: Draufsicht auf Figur 1
- Figur 4:: Schnitt A-A von Figur 2
- Figur 5:: Ansicht X von Figur 2
- Figur 6:: Werkzeugschaft
- Figur 7:: Montagenuß und Sprinkler vor dem Einschrauben
- Figur 8:: Sprinklernuß nach Aufsetzen auf den Sprinkler
- Figur 9:: Sprinklernuß beim Einschrauben des Sprinklers ohne Sprinkleranschlag.

Die *Figur 1* zeigt die Sprinklernuß 9 im Schnitt, die an ihrem einen Ende das Innenvierkant 1 aufweist, in das die Bohrung 3 für den Sicherungsstift führt, durch den der Werkzeugschaft 11 *(Figur* 6) gesichert wird. Die Sprinklernuß 9 weist einen Freiraum 4 auf, in den der Sprinkler 8 bei der Montage einzuführen ist. Am unteren Ende der Sprinklernuß 9 ist ein Außensechskant 2 angeordnet, welches auf das Sechskant der Sprinklers 8 aufgesetzt wird.

Die *Figur 2* zeigt die Sprinklernuß 9 aus einer anderen Sicht, wobei der Sprinkleranschlag 6 über dem Außensechskant 2 sichtbar ist, der gewährleistet, daß die Kraftübertragung nur über die Schlüsselfläche des Sprinklers 8 erfolgt, so daß eine Beschädigung des Sprinklers 8 während der Montage verhindert wird.

Die *Figur 4,* die den Schnitt A-A von Figur 2 zeigt, offenbart, wie der Führungsschlitz 5 in der Sprinklernuß 9 angeordnet ist. Der Führungsschlitz 5 dient dazu, den Sprinkler 8 in der Montagenuß 9 lagerichtig zu positionieren und verhindert gleichzeitig ein Abrutschen des Sprinklers 8 während der Montage. Die besondere Ausgestaltung der Sprinklernuß 9 durch den Sprinkleranschlag 6 und den Führungsschlitz 5 gewährleisten, daß es während der Montage, die zügig erfolgt, nicht zur Beschädigung des Sprinklers 8 durch Abrutschen oder eine nicht positionsgerechte Stellung kommt.

Die *Figur 5,* die die Ansicht X von Figur 2 zeigt, macht die Lage des Innensechskants 7 in Figur 2 deutlich.

Die *Figuren 7 bis 9* zeigen die Lage der Sprinklernuß 9 gegenüber dem Sprinkler 8 auf einem Einschraubgewinde 10 in verschiedenen Arbeitsstufen. Dazu wird die Sprinklernuß 9 zunächst positionsgerecht auf den im Einschraubgewinde 10 befindlichen Sprinkler 8 geführt, danach *(Figur 8),* wird die Sprinklernuß 9 so in Richtig auf den Sprinkler 8 geführt, daß das Sechskant des Sprinklers 8 mit dem Sechskant der Sprinklernuß 9 übereinstimmt. Danach wird die Sprinklernuß 9 mittels Werkzeugschaft 11 und Drehmoment, Akkuschrauber mit der vorgegebenen Kraft aufgeschraubt.

### Liste der verwendeten Bezugszeichen

- 1.: Angriffsmöglichkeit für maschinellen Antrieb, Innenvierkant
- 2.: Außensechskant
- 3.: Bohrung für Sicherungsstift
- 4.: Freiraum
- 5.: Führungsschlitz
- 6.: Sprinkleranschlag
- 7.: Aufnahme und Fixierungsmöglichkeit für den Sprinkler, Innensechskant
- 8.: Sprinkler
- 9.: Montagevorrichtung, Sprinklernuß
- 10.: Einschraubgewinde
- 11.: Werkzeugschaft

## Patentansprüche

1. Vorrichtung zur maschinellen Montage von Sprinklern für Feuerlöschanlagen auf Einschraubgewinde von Feuerlöschleitungen, mit einer den Sprinkler (8) umgreifenden Montagevorrichtung (9)
- die an ihrem einen Ende eine Angriffsmöglichkeit (1) zur Übertragung eines maschinellen Antriebes,
- an ihrem anderen Ende eine Aufnahme- und Fixiermöglichkeit (7) für den Sprinkler (8) und
- mittig einen Freiraum (4) für den Sprinkler (8) während der maschinellen Montage aufweist,
- wobei mittels Montageschlitz (5) und Anschlag (6) eine lagesichere Positionierung des Sprinklers (8) in einer nußförmigen Montagevorrichtung (9) erreicht wird,
- einem Werkzeugschaft (11) zur Übertragung der Kraft des maschinellen Antriebes und
- einem maschinellen Antrieb, der auf dem Werkzeugschaft (11) aufsetzbar ist.

2. Vorrichtung nach Anspruch 1, **dadurch gekennzeichnet, daß** die Angriffsmöglichkeit (1) zur Übertragung eines maschinellen Antriebes als Innenmehrkant, vorzugsweise als Innenvierkant ausgebildet ist.

3. Vorrichtung nach Anspruch 1, **dadurch gekennzeichnet, daß** die Angriffsmöglichkeit zur Übertragung eines maschinellen Antriebes ein Außenmehrkant, vorzugsweise ein Außensechskant darstellt.

4. Vorrichtung nach den Ansprüchen 1 und 2, **dadurch gekennzeichnet, daß** zur Aufnahme und Fixierung des Sprinklers (8) ein Innenmehrkant, vorzugsweise ein Innensechskant (7), angeordnet ist.

5. Vorrichtung nach Anspruch 4, **dadurch gekennzeichnet, daß** der Werkzeugschaft (11) ein Vierkant für die Kraftübertragung zum maschinellen Antrieb aufweist.

6. Vorrichtung nach Anspruch 5, **dadurch gekennzeichnet, daß** am Innenvierkant (1) eine Bohrung (3) für einen Sicherungsstift angeordnet ist.

7. Vorrichtung nach Anspruch 6, **dadurch gekennzeichnet, daß** die Montagevorrichtung (9) an einer Seite eine Abflachung aufweist.

8. Vorrichtung nach Anspruch 7, **dadurch gekennzeichnet, daß** der Sprinkleranschlag (6) im Bereich des Innensechskants (7) angeordnet ist.

9. Verfahren zur maschinellen Montage von Sprinklern für Feuerlöschanlagen **gekennzeichnet dadurch, daß**
- der Sprinkler (8) in das Einschraubgewinde (10) der Feuerlöschleitung einige Gewindegänge eingeschraubt wird,
- die Sprinklermontagevorrichtung (9) nach den Ansprüchen 1 bis 8 positionsgerecht so über den Sprinkler (8) geführt wird, daß das Innensechskant (7) der Sprinklervorrichtung (9) und das Innensechskant des Sprinklers (8) übereinstimmen,
- das Innensechskant (7) der Sprinklermontagevorrichtung (9) auf das Sechskant des Sprinklers (8) verschoben wird und mittels Motorkraft am Ende der Montagevorrichtung (9) der Sprinkler (8) so lange in das Einschraubgewinde (11) gedreht wird, bis ein vorgegebener Widerstand erreicht ist.
